# EUROPÄISCHE PATENTSCHRIFT

(11) **EP 3 452 208 B1**
(45) Veröffentlichungstag und Bekanntmachung des Hinweises auf die Patenterteilung: **08.06.2022**
(21) Anmeldenummer: 17717733.4
(22) Anmeldetag: 18.04.2017
(51) Int. Cl.: B01F 7/00, B01F 15/02

(54) **MISCH- UND DOSIERVORRICHTUNG UND VERFAHREN FÜR ZWEI FLÜSSIGE BIS HOCHVISKOSE KOMPONENTEN**
MIXING AND METERING DEVICE AND METHOD FOR TWO COMPONENTS WHICH ARE LIQUID TO HIGHLY VISCOUS
DISPOSITIF MÉLANGEUR ET DOSEUR ET PROCÉDÉ POUR DEUX COMPOSANTS LIQUIDES À HAUTEMENT VISQUEUX

(30) Priorität: 06.05.2016 DE 102016207856
(43) Veröffentlichungstag der Anmeldung: 13.03.2019
(73) Patentinhaber: Robert Bosch GmbH, 70442 Stuttgart (DE)
(72) Erfinder: HOLDER, Siegfried, 72127 Kusterdingen (DE)
(86) Internationale Anmeldenummer: PCT/EP2017/059145
(87) Internationale Veröffentlichungsnummer: WO 2017/190944

(56) Entgegenhaltungen:
- EP-A1- 0 268 810
- DE-A1- 2 118 744
- DE-A1-102005 050 135

## Beschreibung

Die Erfindung geht aus von einer Misch- und Dosiervorrichtung für zwei flüssige bis hochviskose Komponenten nach der Gattung des unabhängigen Patentanspruchs 1.

Aus dem Stand der Technik sind Misch- und Dosiervorrichtungen für zwei flüssige bis hochviskose Komponenten bekannt, welche einen Mischkopf mit Hochdruckwasserspülung aufweisen. Der Mischkopf ermöglicht eine dynamische Vermischung der beiden Komponenten in Form von flüssigen bis hochviskosen polymeren Reaktionswerkstoffen zum Dichtungsschäumen, Kleben und/oder Vergießen. Hierbei erfolgt die Dosierung der beiden Komponenten über Dosierventile in Abhängigkeit von Mediendruck, Viskosität und Öffnungszeit der Ventile. Eine volumetrische Dosierung ist nicht möglich. In der Regel reicht die Hochdruckreinigung des Mischkopfes nicht aus, um eine Mischkammer komplett zu reinigen. Im Schichtbetrieb wird dadurch täglich mehrfach eine aufwändige Zerlegung und chemische bzw. mechanische Reinigung des Mischkopfes durchgeführt. Des Weiteren ist am Mischkopf eine sehr aufwendige Materialzirkulationstechnik mit Zahnradpumpen und Drucksensorik zur Sicherstellung des Bereitstellungsdruckes an den Dosierventilen erforderlich. Diese aufwendige mechanische Konstruktion weist viele wartungsintensiven Bauteile, wie beispielsweise Ventile ohne direkte Funktionskontrolle, einen Rotor für den Mischvorgang, eine Mischkammer, einen Nadelsitz und eine Kanüle auf. Zudem sind eine Hochdruckwasserversorgung und ein Entsorgungsbehälter für Spülwasser erforderlich. Die fehlende volumetrische Dosiertechnik kann beispielsweise mit Temperatur geregelten Komponenten kompensiert werden, um die Viskosität der Medien in einem engen Toleranzfenster zu halten. Dies erfordert jedoch eine sehr aufwendige Prozessregelung mit vielen Stell- und Überwachungsparametern. Des Weiteren ergibt sich aufgrund der aufwendigen Konstruktion eine hohe Massenträgheit und ein hohes Gesamtgewicht des gesamten Mischkopfes von ca. 10 bis 15kg.

Aus der DE 10 2005 050 135 A1 ist eine Materialauftragsvorrichtung für zwei- oder mehrkomponentige, vorzugsweise als Kleb- oder Dichtstoffe ausgebildete Reaktionsgemische bekannt, die vor allem für den Einsatz in Kleberobotern geeignet ist. Die Materialauftragsvorrichtung umfasst einen Dosierkopf, mit einem über Zuführkanäle für die Mischungskomponenten mit diesem verbundenen Mischkopf, mit einem über einen Antriebsmotor angetriebenen, innerhalb des Mischkopfs angeordneten Mischorgan, mit je einem in den Zuführkanälen angeordneten Dosierventil und mit mindestens einer Austrittsdüse für das im Mischkopf erzeugte Reaktionsgemisch. Der Mischkopf bildet zusammen mit dem Mischorgan, den Dosierventilen und der Austrittsdüse eine erste Baueinheit, und der Dosierkopf bildet zusammen mit dem Antriebsmotor eine zweite Baueinheit, wobei die beiden Baueinheiten über eine Trennstelle mittels einer Kupplungsvorrichtung lösbar miteinander verbunden sind und die Zuführkanäle die Trennstelle lösbar überbrücken.

Aus der DE 2118 744 A1 ist eine Vorrichtung zur Gießharzverarbeitung und zum Mischen mehrerer Komponenten zu einer gießfähigen Masse und zum Vergießen dieser Masse bekannt. Die Vorrichtung umfasst einen Behälter zur Aufnahme der Masse, ein Mischorgan, eine unten am Behälter angeordnete Zapfstelle und einen Zapfanschluß für eine Vakuumpumpe.

Aus der EP 0 268 810 A1 sind eine gattungsgemäße Anlage zum Mischen und Dosieren von Kunstharz-Komponenten und ein Verfahren zum Betrieb einer solchen-Anlage bekannt. In dem Mischkopf der Anlage wird eine Mischkammer und ein Mischrotor mittels Schnellkupplungen mit dem Mischkopfgehäuse bzw. einer Rotorwelle verbunden. Zur Vermeidung einer Spülung der Mischkammer mittels Lösungsmitteln werden die Schnellkupplungen der Mischkammer und des Mischrotors getrennt und eine saubere Mischkammer und ein sauberer Mischrotor aufgesteckt. Vor dem Auswechseln wird der Mischkopf mehrmals durch Pressluft ausgeblasen, wobei gleichzeitig eine geringe Menge Lösungsmittel injiziert wird.

### Offenbarung der Erfindung

Die Misch- und Dosiervorrichtung für zwei flüssige bis hochviskose Komponenten mit den Merkmalen des unabhängigen Patentanspruchs 1 hat den Vorteil, dass bewährte volumetrische Dosiertechnik mit hoher Prozesssicherheit und Einwegkomponenten ohne Reinigungsaufwand eingesetzt werden können. Die Mischkammer kann beispielsweise aus einer handelsüblichen Einwegspritze (3ml) hergestellt werden. Der gesamte Aufbau hat nur eine Masse von ca. 2 bis 3kg und kann dadurch leicht in bestehende Anlagen integriert werden.

Zudem ermöglichen Ausführungsformen der erfindungsgemäßen Misch- und Dosiervorrichtung für zwei flüssige bis hochviskose Komponenten eine einfache Prozessregelung und Überwachung. Die Weiterentwicklung der dynamischen Mischtechnik durch Anwendung von Einwegkomponenten, welche teilweise als preiswerte Handelsware verfügbar sind, ermöglicht einen weitgehend wartungsfreien Betrieb für zwei flüssige bis hochviskose Komponenten, wie beispielsweise Silikone, Polyurethane, Epoxidharze usw. zum Dichtungsschäumen, Kleben und/oder Vergießen. Dabei kann auf die aufwändige Hochdruckspülung und die Verwendung chemischer Reiniger verzichtet werden. Die Prozessführung ist mit bereits eingeführter volumetrischer Dosiertechnik wesentlich einfacher als eine Druck-Zeit-gesteuerte Prozesstechnik, da keine aufwändige Sensorik zur Strömungsüberwachung des Dosiermediums erforderlich ist. Bei kurzfristigen Maschinenpausen kann die Misch- und Dosiervorrichtung mit einer der beiden Komponenten im Wechsel gespült und vor der Weiterarbeit wieder mit beiden Komponenten regeneriert werden. Dieser automatische Ablauf ist abhängig von der Tropfzeit der beiden flüssigen bis hochviskosen Komponenten und kann flexibel programmiert werden. Nach Ende der Fertigung oder bei längeren Unterbrechungen können die medienführenden Teile mit wenigen Handgriffen einfach entsorgt und gegebenenfalls einer Wiederverwendung zugeführt werden. Zur Materialversorgung der Dosiereinheit können handelsübliche Behälter und pneumatisch betriebene Prozesspumpen kostengünstig eingesetzt werden. Ausführungsformen der vorliegenden Erfindung stellen eine Misch- und Dosiervorrichtung für zwei flüssige bis hochviskose Komponenten zur Verfügung, welche eine volumetrische Dosiereinheit, einen Mischkopf und einen Antrieb umfasst. Die Dosiereinheit weist einen ersten Anschluss für eine erste Komponente und einen zweiten Anschluss für eine zweite Komponente auf. Der Mischkopf umfasst eine Mischkammer, welche einen Rotor und ein Auslassventil aufnimmt, wobei der Rotor über eine mechanische Schnittstelle lösbar mit einer Antriebswelle des Antriebs verbunden ist. Hierbei ist der Mischkopf als Einwegbaugruppe ausgeführt und über einen Anschlussadapter lösbar mit der Dosiereinheit verbindbar. Zudem weist das Auslassventil einen Ventilträger und eine Ventilhülse mit einer Trennebene auf, wobei mindestens eine erste Überströmöffnung in Strömungsrichtung vor der Trennebene und mindestens eine zweite Überströmöffnung in Strömungsrichtung nach der Trennebene in die Ventilhülse eingebracht sind. Des Weiteren bildet ein Expansionselement mit der mindestens einen ersten Überströmöffnung und der mindestens einen zweiten Überströmöffnung einen Überströmbereich aus, welcher das Zweikomponentengemisch vom Ventilträger in Richtung Kanüle leitet. Durch das Expansionselement kann am Überströmbereich eine definierte zu überwindende Rückhaltekraft bzw. ein definierter zu überwindender Rückhaltdruck vorgegeben werden. Durch die Aufrechterhaltung des vordefinierten Rückhaltedrucks im Dosiermedium kann eine ungewollte Expansion des Dosiermediums und ein Nachtropfen in vorteilhafter Weise verhindert werden. Beim Dosieren der Komponenten wird der Rückhaltedruck durch den Mediendruck der volumetrischen Dosiereinheit überwunden.

Zudem wird ein Verfahren zum Mischen und Dosieren von zwei flüssigen bis hochviskosen Komponenten mit einer solchen Misch- und Dosiervorrichtung vorgeschlagen. Hierbei werden der Rotor auf die Antriebswelle und der Mischkopf auf den Anschlussadapter gesteckt, und der Mischkopf wird durch Drehen fixiert. Anschließend werden die volumetrische Dosiereinheit und der Antrieb für den Rotor eingeschaltet, wobei die Dosierung und Mischung der beiden Komponenten nach eingestellter Rezeptur erfolgt, und wobei der Mischkopf und der Rotor nach Prozessende durch Drehen und Ziehen vom Anschlussadapter und der Antriebswelle gelöst und abgenommen werden.

Durch die in den abhängigen Ansprüchen aufgeführten Maßnahmen und Weiterbildungen sind vorteilhafte Verbesserungen der im unabhängigen Patentanspruch 1 angegebenen Misch- und Dosiervorrichtung für zwei flüssige bis hochviskose Komponenten möglich.

Besonders vorteilhaft ist, dass der Rotor als Kunststoffspritzteil oder als dreidimensionales Kunststoffdruckbauteil ausgeführt werden kann. Dies ermöglicht eine besonders kostengünstige Herstellung des Rotors als Einwegteil.

In vorteilhafter Ausgestaltung der erfindungsgemäßen Misch- und Dosiervorrichtung kann der Rotor durch eine Rotationsbewegung die zugeführten Komponenten scheren und mischen. Durch die gesteuerte Rotationsbewegung des Rotors wird durch Verdrängen des Zweikomponentengemisches in der Mischkammer die Förderung erzeugt und die dynamische Mischung der beiden Komponenten ermöglicht. Der Antrieb kann beispielsweise einen Gleichstrommotor mit Getriebe umfassen und die Rotationsbewegung erzeugen, welche an der mechanischen Schnittstelle an den Rotor übertragen wird.

In weiterer vorteilhafter Ausgestaltung der erfindungsgemäßen Misch- und Dosiervorrichtung kann das Expansionselement aus einem elastischen Material als schlauchförmiges Teil ausgeführt werden, welches über die Ventilhülse geschoben ist und einen zu überwindenden Rückhaltedruck für das Zweikomponentengemisch erzeugt. Dies ermöglicht eine besonders einfache und kostengünstige Umsetzung des Auslassventils ohne elektrischen Steuerungsaufwand. Zur Verbesserung der Einstellbarkeit des Rückhaltedrucks kann die Mischkammer im Überströmbereich eine Druckkammer ausbilden, welche das Expansionselement bei der Erzeugung des Rückhaltedrucks durch eine zusätzliche pneumatische Kraft und/oder hydraulische Kraft und/oder Federkraft unterstützt.

In weiterer vorteilhafter Ausgestaltung der erfindungsgemäßen Misch- und Dosiervorrichtung kann am Ventilträger eine Gleitfläche ausgebildet werden, welche einen Rotorkopf des Rotors führt. Dadurch kann die Führung des Rotors und die **(Weiter mit Seite 5)**

Prozesssicherheit des Mischvorgangs verbessert werden. Zudem kann die Antriebswelle im Anschlussadapter gelagert und abgedichtet werden, wodurch die Prozesssicherheit weiter verbessert werden kann.

Ein Ausführungsbeispiel der Erfindung ist in der Zeichnung dargestellt und wird in der nachfolgenden Beschreibung näher erläutert. In der Zeichnung bezeichnen gleiche Bezugszeichen Komponenten bzw. Elemente, die gleiche bzw. analoge Funktionen ausführen.

### Kurze Beschreibung der Zeichnungen

Fig. 1 zeigt eine schematische Darstellung eines Ausführungsbeispiels einer erfindungsgemäßen Misch- und Dosiervorrichtung.
Fig. 2 zeigt eine schematische perspektivische transparente Darstellung eines Mischkopfes für die erfindungsgemäße Misch- und Dosiervorrichtung aus Fig. 1.
Fig. 3 zeigt eine schematische perspektivische Schnittdarstellung eines Rückhalteventils für den Mischkopf aus Fig. 2.

### Ausführungsformen der Erfindung

Wie aus Fig. 1 bis 3 ersichtlich ist, umfasst das dargestellte Ausführungsbeispiel einer erfindungsgemäßen Misch- und Dosiervorrichtung 1 für zwei flüssige bis hochviskose Komponenten eine volumetrischen Dosiereinheit 7, einen Mischkopf 20 und einen Antrieb 10. Die Dosiereinheit 7 weist einen ersten Anschluss 7.1 für eine erste Komponente und einen zweiten Anschluss 7.2 für eine zweite Komponente auf. Der Mischkopf 20 umfasst eine Mischkammer 22, welche einen Rotor 24 und ein Auslassventil 30 aufnimmt, wobei der Rotor 24 über eine mechanische Schnittstelle lösbar mit einer Antriebswelle 16 des Antriebs 10 verbunden ist. Hierbei ist der Mischkopf 20 als Einwegbaugruppe ausgeführt und über einen Anschlussadapter 9 lösbar mit der Dosiereinheit 7 verbindbar.

Wie aus Fig. 1 weiter ersichtlich ist, ist der erste Anschluss 7.1 der Dosiereinheit 7 über eine erste Zuführung 3.1 mit einem ersten Behälter 3 verbunden. Der zweite Anschluss 7.2 der Dosiereinheit 7 ist über eine zweite Zuführung 5.1 mit einem zweiten Behälter 5 verbunden. Zur Materialversorgung der Dosiereinheit 7 können handelsübliche Behälter 3, 5 und nicht näher dargestellte pneumatisch betriebene Prozesspumpen kostengünstig eingesetzt werden. Zudem kann eine Rezeptur zur Dosierung und Mischung der zwei Komponenten an einer nicht näher dargestellten Auswerte- und Steuereinheit eingestellt werden, welche dann die Dosiereinheit 7 und den Antrieb 10 zur Umsetzung der Rezeptur entsprechend ansteuert. Im dargestellten Ausführungsbeispiel umfasst der Antrieb 10 einen Gleichstrommotor 12 und ein Getriebe 14 und kann über einen Befestigungsflansch 18 befestigt werden. Die Antriebswelle 16 ist im Anschlussadapter 9 gelagert und abgedichtet. Zudem leitet der Anschlussadapter die beiden von der Dosiereinheit 7 dosierten Komponenten an den Mischkopf 20 weiter.

Wie aus Fig. 1 bis 3 weiter ersichtlich ist, ist der Rotor 24 im dargestellten Ausführungsbeispiel als Kunststoffspritzteil mit mindestens einem Strömungskanal 25 ausgeführt. Alternativ kann der Rotor als dreidimensionales Kunststoffteil von einem 3D-Drucker hergestellt werden. Der Rotor 24 schert und mischt die beiden zugeführten Komponenten durch eine Rotationsbewegung. Durch die gesteuerte Rotationsbewegung des Rotors 24 wird durch Verdrängen des Zweikomponentengemisches in der Mischkammer 22 die Förderung erzeugt und die dynamische Mischung der beiden Komponenten ermöglicht.

Wie insbesondere aus Fig. 2 und 3 weiter ersichtlich ist, weist das Auslassventil 30 einen Ventilträger 32 und eine Ventilhülse 34 mit einer Trennebene 34.1 auf. Am Ventilträger 32 ist im dargestellten Ausführungsbeispiel eine Gleitfläche 32.1 ausgebildet, welche einen Rotorkopf 24.1 des Rotors 24 führt. Zudem ist in Strömungsrichtung vor der Trennebene 34.1 mindestens eine erste Überströmöffnung 34.2 in die Ventilhülse 34 eingebracht. Des Weiteren ist mindestens eine zweite Überströmöffnung 34.3 in Strömungsrichtung nach der Trennebene 34.1 in die Ventilhülse eingebracht. Ein Expansionselement 26 bildet mit der mindestens einen ersten Überströmöffnung 34.2 und der mindestens einen zweiten Überströmöffnung 34.3 einen Überströmbereich 36 aus, welcher das Zweikomponentengemisch gemäß des dargestellten Strömungsverlaufs SV vom Ventilträger 32 in Richtung Kanüle 29 leitet. Im dargestellten Ausführungsbeispiel ist das Expansionselement 26 aus einem elastischen Material als schlauchförmiges Teil ausgeführt und über die Ventilhülse 34 geschoben. Das Expansionselement 26 erzeugt einen zu überwindenden Rückhaltedruck für das Zweikomponentengemisch.

Wie aus Fig. 2 und 3 weiter ersichtlich ist, bildet die Mischkammer 22 im dargestellten Ausführungsbeispiel im Überströmbereich 36 eine Druckkammer 28 aus, welche das Expansionselement 26 bei der Erzeugung des Rückhaltedrucks durch eine zusätzliche pneumatische Kraft und/oder hydraulische Kraft und/oder Federkraft unterstützt. Im dargestellten Ausführungsbeispiel erzeugt eine im Bereich der Kanüle 29 angeordnete Druckfeder 28.1 die zusätzliche Federkraft zur Unterstützung des Expansionselements 26.

Bei einem erfindungsgemäßen Verfahren zum Mischen und Dosieren von zwei flüssigen bis hochviskosen Komponenten mit einer Misch- und Dosiervorrichtung 1 werden der Rotor 24 auf die Antriebswelle 16 und der Mischkopf 20 auf den Anschlussadapter 9 gesteckt und der Mischkopf 20 wird durch Drehen fixiert. Anschließend werden die volumetrische Dosiereinheit 7 und der Antrieb 10 für den Rotor 24 eingeschaltet, wobei die Dosierung und Mischung der beiden Komponenten nach einer eingestellten Rezeptur erfolgt. Nach Prozessende werden der Mischkopf 20 und der Rotor 24 durch Drehen und Ziehen vom Anschlussadapter 7 und der Antriebswelle 16 gelöst und abgenommen.

Bei kurzfristigen Maschinenpausen kann die Misch- und Dosiervorrichtung 1 mit einer der beiden Komponenten im Wechsel gespült und vor der Weiterarbeit wieder mit beiden Komponenten regeneriert werden. Dieser automatische Ablauf ist abhängig von der Tropfzeit der beiden flüssigen bis hochviskosen Komponenten und kann flexibel programmiert werden. Nach Ende der Fertigung oder bei längeren Unterbrechungen können die medienführenden Teile mit wenigen Handgriffen einfach entsorgt und gegebenenfalls einer Wiederverwendung zugeführt werden.

Ausführungsformen der erfindungsgemäßen Misch- und Dosiervorrichtung für zwei flüssige bis hochviskose Komponenten ermöglichen in vorteilhafter Weise einen weitgehend wartungsfreien Betrieb für zwei flüssige bis hochviskose Komponenten, wie beispielsweise Silikone, Polyurethane, Epoxidharze usw. zum Dichtungsschäumen, Kleben und/oder Vergießen. Dabei kann auf die aufwändige Hochdruckspülung und die Verwendung chemischer Reiniger verzichtet werden. Die Prozessführung ist mit bereits eingeführter volumetrischer Dosiertechnik wesentlich einfacher als eine Druck-Zeit-gesteuerte Prozesstechnik möglich, da keine aufwändige Sensorik zur Strömungsüberwachung des Dosiermediums erforderlich ist.

## Patentansprüche

1. Misch- und Dosiervorrichtung (1) für zwei flüssige bis hochviskose Komponenten, mit einer volumetrischen Dosiereinheit (7), einem Mischkopf (20) und einem Antrieb (10), wobei die Dosiereinheit (7) einen ersten Anschluss (7.1) für eine erste Komponente und einen zweiten Anschluss (7.2) für eine zweite Komponente aufweist, wobei der Mischkopf (20) eine Mischkammer (22) umfasst, welche einen Rotor (24) aufnimmt, wobei der Rotor (24) über eine mechanische Schnittstelle lösbar mit einer Antriebswelle (16) des Antriebs (10) verbunden ist, und wobei der Mischkopf (20) als Einwegbaugruppe ausgeführt ist und über einen Anschlussadapter (9) lösbar mit der Dosiereinheit (7) verbindbar ist, **dadurch gekennzeichnet, dass** der Mischkopf (20) ein Auslassventil (30) umfasst, welches einen Ventilträger (32) und eine Ventilhülse (34) mit einer Trennebene (34.1) aufweist, wobei mindestens eine erste Überströmöffnung (34.2) in Strömungsrichtung vor der Trennebene (34.1) und mindestens eine zweite Überströmöffnung (34.3) in Strömungsrichtung nach der Trennebene (34.1) in die Ventilhülse (34) eingebracht sind, und wobei ein Expansionselement (26) mit der mindestens einen ersten Überströmöffnung (34.2) und der mindestens einen zweiten Überströmöffnung (34.3) einen Überströmbereich (36) ausbildet, welcher das Zweikomponentengemisch vom Ventilträger (32) in Richtung Kanüle (29) leitet.

2. Misch- und Dosiervorrichtung nach Anspruch 1, **dadurch gekennzeichnet, dass** der Rotor (24) als Kunststoffspritzteil oder als dreidimensionales Kunststoffdruckbauteil ausgeführt ist.

3. Misch- und Dosiervorrichtung nach Anspruch 2, **dadurch gekennzeichnet, dass** der Rotor (24) durch eine Rotationsbewegung die zugeführten Komponenten schert und mischt.

4. Misch- und Dosiervorrichtung nach einem der Ansprüche 1 bis 3, **dadurch gekennzeichnet, dass** das Expansionselement (26) aus einem elastischen Material als schlauchförmiges Teil ausgeführt ist, welches über die Ventilhülse (34) geschoben ist und einen zu überwindenden Rückhaltedruck für das Zweikomponentengemisch erzeugt.

5. Misch- und Dosiervorrichtung nach einem der Ansprüche 1 bis 4, **dadurch gekennzeichnet, dass** die Mischkammer (22) im Überströmbereich (36) eine Druckkammer (28) ausbildet, welche das Expansionselement (26) bei der Erzeugung des Rückhaltedrucks durch eine zusätzliche pneumatische Kraft und/oder hydraulische Kraft und/oder Federkraft unterstützt.

6. Misch- und Dosiervorrichtung nach einem der Ansprüche 1 bis 5, **dadurch gekennzeichnet, dass** am Ventilträger (32) eine Gleitfläche (32.1) ausgebildet ist, welche einen Rotorkopf (24.1) des Rotors (24) führt.

7. Misch- und Dosiervorrichtung nach einem der Ansprüche 1 bis 6, **dadurch gekennzeichnet, dass** die Antriebswelle (16) im Anschlussadapter (9) gelagert und abgedichtet ist.

8. Verfahren zum Mischen und Dosieren von zwei flüssigen bis hochviskosen Komponenten mit einer Misch- und Dosiervorrichtung (1) nach einem der Ansprüche 1 bis 7, **dadurch gekennzeichnet, dass** der Rotor (24) auf die Antriebswelle (16) und der Mischkopf (20) auf den Anschlussadapter (9) gesteckt werden und der Mischkopf (20) durch Drehen fixiert wird, anschließend werden die volumetrische Dosiereinheit (7) und der Antrieb (10) für den Rotor (24) eingeschaltet, wobei die Dosierung und Mischung der beiden Komponenten nach eingestellter Rezeptur erfolgt, wobei das Expansionselement (26) am Überströmbereich eine definierte zu überwindende Rückhaltekraft und/oder einen definierten zu überwindenden Rückhaltedruck vorgibt, und wobei der Mischkopf (20) und der Rotor (24) nach Prozessende durch Drehen und Ziehen vom Anschlussadapter (7) und der Antriebswelle (16) gelöst und abgenommen werden.

## Claims

1. Mixing and metering device (1) for two liquid to highly viscous components, having a volumetric metering unit (7), having a mixing head (20) and having a drive (10), wherein the metering unit (7) has a first connection (7.1) for a first component and has a second connection (7.2) for a second component, wherein the mixing head (20) comprises a mixing chamber (22) which accommodates a rotor (24), wherein the rotor (24) is connected releasably to a drive shaft (16) of the drive (10) via a mechanical interface, and wherein the mixing head (20) is in the form of a disposable assembly and can be connected releasably to the metering unit (7) via a connection adaptor (9), **characterized in that** the mixing head (20) comprises an outlet valve (30) which has a valve carrier (32) and which has a valve sleeve (34) with a separating plane (34.1), wherein, in the valve sleeve (34), there are formed at least one first flow transfer opening (34.2) before the separating plane (34.1) in the flow direction and at least one second flow transfer opening (34.3) after the separating plane (34.1) in the flow direction, and wherein an expansion element (26) forms, with the at least one first flow transfer opening (34.2) and the at least one second flow transfer opening (34.3), a flow transfer region (36) which guides the two-component mixture from the valve carrier (32) in the direction of a cannula (29) .

2. Mixing and metering device according to Claim 1, **characterized in that** the rotor (24) is in the form of a plastic injection-moulded part or of a three-dimensional plastic printed component.

3. Mixing and metering device according to Claim 2, **characterized in that** the rotor (24) shears and mixes the fed components by way of a rotational movement.

4. Mixing and metering device according to one of Claims 1 to 3, **characterized in that** the expansion element (26) is formed from an elastic material as a hose-like part, which is pushed over the valve sleeve (34) and generates a retention pressure for the two-component mixture that is to be overcome.

5. Mixing and metering device according to one of Claims 1 to 4, **characterized in that**, in the flow transfer region (36), the mixing chamber (22) forms a pressure chamber (28) which assists the expansion element (26) with the generation of the retention pressure by way of an additional pneumatic force and/or hydraulic force and/or spring force.

6. Mixing and metering device according to one of Claims 1 to 5, **characterized in that** a slide surface (32.1) is formed on the valve carrier (32) and guides a rotor head (24.1) of the rotor (24).

7. Mixing and metering device according to one of Claims 1 to 6, **characterized in that** the drive shaft (16) is mounted, and sealed off, in the connection adaptor (9).

8. Method for mixing and metering two liquid to highly viscous components using a mixing and metering device (1) according to one of Claims 1 to 7, **characterized in that** the rotor (24) is plugged onto the drive shaft (16) and the mixing head (20) is plugged onto the connection adaptor (9), and the mixing head (20) is fixed by way of rotation, the volumetric metering unit (7) and the drive (10) for the rotor (24) subsequently being activated, wherein the metering and mixing of the two components is realized according to a set formulation, wherein, at the flow transfer region, the expansion element (26) predefines a defined retention force to be overcome and/or a defined retention pressure to be overcome, and wherein, after the end of the process, the mixing head (20) and the rotor (24) are, by way of rotation and pulling, released and removed from the connection adaptor (7) and the drive shaft (16).

## Revendications

1. Dispositif mélangeur et doseur (1) pour deux composants liquides à hautement visqueux, comportant une unité de dosage volumétrique (7), une tête de mélange (20) et un entraînement (10), l'unité de dosage (7) comprenant un premier raccordement (7.1) pour un premier composant et un deuxième raccordement (7.2) pour un deuxième composant, la tête de mélange (20) comportant une chambre de mélange (22), laquelle reçoit un rotor (24), le rotor (24) étant relié de manière détachable à un arbre d'entraînement (16) de l'entraînement (10) par le biais d'une interface mécanique, et la tête de mélange (20) étant réalisée sous forme d'ensemble à usage unique et pouvant être reliée de manière détachable à l'unité de dosage (7) par le biais d'un adaptateur de raccordement (9), **caractérisé en ce que** la tête de mélange (20) comporte une soupape d'évacuation (30), laquelle comprend un support de soupape (32) et une douille de soupape (34) présentant un plan de séparation (34.1), au moins une première ouverture de trop-plein (34.2) étant ménagée devant le plan de séparation (34.1) dans le sens d'écoulement et au moins une deuxième ouverture de trop-plein (34.3) étant ménagée après le plan de séparation (34.1) dans le sens d'écoulement dans la douille de soupape (34), et un élément d'expansion (26) formant avec l'au moins une première ouverture de trop-plein (34.2) et l'au moins une deuxième ouverture de trop-plein (34.3) une région de trop-plein (36), laquelle guide le mélange à deux composants à partir du support de soupape (32) en direction d'une canule (29).

2. Dispositif mélangeur et doseur selon la revendication 1, **caractérisé en ce que** le rotor (24) est réalisé sous forme de pièce moulée par injection de matière synthétique ou sous forme de pièce structurale tridimensionnelle en matière synthétique produite par fabrication additive.

3. Dispositif mélangeur et doseur selon la revendication 2, **caractérisé en ce que** le rotor (24) cisaille et mélange par un mouvement de rotation les composants acheminés.

4. Dispositif mélangeur et doseur selon l'une des revendications 1 à 3, **caractérisé en ce que** l'élément d'expansion (26) est configuré sous forme de pièce tubulaire à partir d'un matériau élastique, laquelle pièce tubulaire est poussée sur la douille de soupape (34) et génère une pression de retenue à surmonter pour le mélange à deux composants.

5. Dispositif mélangeur et doseur selon l'une des revendications 1 à 4, **caractérisé en ce que** la chambre de mélange (22) forme une chambre de pression (28) dans la région de trop-plein (36), laquelle chambre de pression aide l'élément d'expansion (26) lors de la génération de la force de retenue par une force pneumatique et/ou une force hydraulique et/ou une force élastique supplémentaire.

6. Dispositif mélangeur et doseur selon l'une des revendications 1 à 5, **caractérisé en ce qu'**une surface de glissement (32.1) est réalisée sur le support de soupape (32), laquelle surface guide une tête (24.1) du rotor (24).

7. Dispositif mélangeur et doseur selon l'une des revendications 1 à 6, **caractérisé en ce que** l'arbre d'entraînement (16) est monté et rendu étanche dans l'adaptateur de raccordement (9).

8. Procédé de mélange et de dosage de deux composants liquides à hautement visqueux à l'aide d'un dispositif mélangeur et doseur (1) selon l'une des revendications 1 à 7, **caractérisé en ce que** le rotor (24) est enfiché sur l'arbre d'entraînement (16) et la tête de mélange (20) est enfichée sur l'adaptateur de raccordement (9) et la tête de mélange (20) est fixée par rotation, ensuite l'unité de dosage volumétrique (7) et l'entraînement (10) pour le rotor (24) sont mis en marche, le dosage et le mélange des deux composants s'effectuant suivant une formule ajustée, l'élément d'expansion (26) prédéfinissant une force de retenue définie à surmonter et/ou une pression de retenue définie à surmonter au niveau de la région de trop-plein, et la tête de mélange (20) et le rotor (24) étant, une fois le processus terminé, détachés et retirés de l'adaptateur de raccordement (7) et de l'arbre d'entraînement (16) par rotation et traction.
